# EUROPÄISCHE PATENTSCHRIFT

(11) **EP 3 883 700 B1**
(45) Veröffentlichungstag und Bekanntmachung des Hinweises auf die Patenterteilung: **01.01.2025**
(21) Anmeldenummer: 19808752.0
(22) Anmeldetag: 20.11.2019
(51) Int. Cl.: B07B 4/02, B02C 23/14, B07B 9/02, B07B 11/06

(54) **PNEUMATISCH MITEINANDER VERBUNDENER MEHRFACHSICHTER**
MULTIPLE SEPARATORS WHICH ARE PNEUMATICALLY CONNECTED TO ONE ANOTHER
SÉPARATEURS MULTIPLES RELIÉS PNEUMATIQUEMENT ENTRE EUX

(30) Priorität: 23.11.2018 DE 102018129538
(43) Veröffentlichungstag der Anmeldung: 29.09.2021
(73) Patentinhaber: KHD Humboldt Wedag GmbH, 51149 Köln (DE)
(72) Erfinder: DR. HACHENBERG, Niko, 51491 Overath (DE)
(86) Internationale Anmeldenummer: PCT/EP2019/081935
(87) Internationale Veröffentlichungsnummer: WO 2020/104528

(56) Entgegenhaltungen:
- EP-A1- 1 084 769
- EP-A1- 1 090 685
- WO-A1-2013/079416
- CN-U- 202 460 996
- DE-B3- 102015 013 892
- US-A- 2 294 290

## Beschreibung

Die Erfindung betrifft einen Sichter zum Sichten von körnigem Sichtgut in mindestens eine Fraktion aus Feingut und in eine Fraktion aus Grobgut, aufweisend ein Gehäuse, in welches mit einem von der Horizontalen abweichendem Winkel eine für Sichtgas durchlässige Treppenkaskade eingebaut ist, mindestens einen Einströmungskanal in das Gehäuse für Sichtgas, und mindestens einen Ausströmungskanal aus dem Gehäuse für mit Feingut beladenem Sichtgas, wobei gegenüberliegend der Treppenkaskade und durch eine Sichtzone getrennt jalousieartig übereinander angeordnete Sichtfluten angeordnet sind, und wobei oberhalb der Sichtzone an der Oberseite des Gehäuses eine Sichtguteintragsöffnung und unterhalb der Sichtzone an der Unterseite des Gehäuses eine Austragsöffnung für das Grobgut angeordnet sind.

Zum Aussichten von Feingut aus Trenngut ist es bekannt, das Trenngut in einer geschlossenen, quer von Sichtluft durchströmten Kammer über eine treppenartige Kaskade von Prallblechen fallen zu lassen und dabei die feinen Bestandteile durch die Sichtluft auszublasen. Dabei wird das ausgeblasene Feingut über einen Ausströmungskanal mit der Sichtluft aus der Kammer ausgetragen und in einer weiteren Vorrichtung wird das Feingut aus dem Sichtluftstrom getrennt. Diese hier beschriebenen Sichter werden wegen ihres äußeren Aufbaus in der Regel als V-Sichter bezeichnet.

Die Effizienz der V-Sichter ist durch deren Geometrie bestimmt. Die Kaskaden dürfen nicht zu flach sein, um einen ausreichenden Fluss des Trenngut zu gewährleisten und auch nicht zu steil, damit die Sichtluft genügend Zeit hat, das Feingut auszublasen. Ein V-Sichter sollte auch nicht beliebig breit sein, da bei sehr breiten V-Sichtern, die breiter sind als ein sich bei entsprechendem Durchsatz ausbildender Schüttkegel, ein Verteilungsproblem über die Breite des Sichters auftreten könnte. Der idealen Form eines V-Sichters sind also geometrische Grenzen gesetzt.

Um den Durchsatz einer Anlage zum Sichten von Trenngut zu erhöhen, ist es möglich, viele Einzelsichter nebeneinander anzuordnen. Diese Sichterbatterien arbeiten unabhängig voneinander und nebeneinander. Die gesamte Trennleistung der so aufgebauten Sichterbatterie ist gleich der Summe der Trennleistung der Einzelsichter. Um die Einzelsichter mit Sichtluft zu versorgen, ist es notwendig, die Einzelsichter an eine in der Regel zentrale Sichtluftleistung anzuschließen. Dabei ergeben sich Probleme bei der pneumatischen Regelung, wie sie in einem wesentlich kleineren Maßstab auch in Klimaanlagen vorkommt. Der Sichtluftstrom unterscheidet sich zwischen den Einzelsichtern, weil der Abstand der verschiedenen Einzelsichter zum zentralen Verdichter unterschiedlich ist. Ein näher zum Verdichter gelegener Einzelsichter verringert den Druck in der Restleitung, so dass die Einzelsichter, die weiter vom Verdichter entfernt liegen, mit einem geringeren Sichtluftdruck arbeiten. Dadurch unterscheidet sich die Trennleistung, aber auch die Kornzusammensetzung des Feinguts der unterschiedlichen Einzelsichter. Zwar ist es auch bekannt, die Sichtluftzufuhr der Einzelsichter durch Luftstromregler zu regeln, jedoch ist eine Regelung über eine Mehrzahl von Einzelsichtern nicht mehr trivial, da sich in der Leitung vom Verdichter zu den Einzelsichtern Regelschwingungen aufbauen können, die durch den Aufbau von dynamischen Luftdruckschwankungen in der Sichtluftleistung auftauchen können. Neben der eigentlichen Regelschwingung, die durch das Zeitglied zwischen Stellglied und Regelglied entstehen, überlagert sich eine in die Regelung einbringende Luftdruckschwingung, die sich in der Anlage selbst aufbaut und den Mahlkreislauf beeinflussen kann.

In der europäischen Patentanmeldung EP 1 090 685 A1 wird eine kompakte Kreislaufmahlanlage offenbart, innerhalb derer zwei Kaskaden innerhalb desselben Gehäuses einander gegenüberliegen. Diese Kaskaden sind nicht entkoppelt und neigen dazu, dass eine Kaskade mit größerem Druckverlust arbeitet als die zweite, wodurch die Kaskaden mit unterschiedlicher unterschiedlicher Trennleistung und mit unterschiedlichem Sichterergebnis arbeiten. Ein Sichter gemäß dem Oberbegriff des Anspruchs 1 ist aus diesem Dokument bekannt,

In dem chinesischen Gebrauchsmuster CN 202 460 996 U werden parallel arbeitende Einzelsichter dargestellt, die mit unterschiedlichen Verschaltungen arbeiten. Es werden sowohl in Bezug auf die Sichtluft seriell hintereinander geschaltete wie auch parallel arbeitende Sichter gezeigt.

In der deutschen Patentschrift DE 10 2015 013 892 B3 wird ein Doppelsichter offenbart, in welchem zwei aufeinander folgende Kaskaden, die jeweils eine eigene Sichtzone bilden, in einem gemeinsamen Gehäuse angeordnet sind. Die beiden Kaskaden sind in Bezug auf die Sichtluft seriell hintereinander geschaltet.

In der europäischen Patentanmeldung EP 1 084 769 A1 wird eine Sichterkombination ais einem Kaskadensichter mit einem Stabkorbsichter in einem gemeinsamen Gehäuse vorgestellt. Die beiden Sichter sind in Bezug auf die Sichtluft seriell hintereinander geschaltet.

Auch in der internationalen Patentanmeldung WO 2013/079416 A1 wird eine Sichterkombination ais einem Kaskadensichter mit einem Stabkorbsichter in einem gemeinsamen Gehäuse vorgestellt. Die beiden Sichter sind in Bezug auf die Sichtluft seriell hintereinander geschaltet.

In dem US-Patent US 2,294,290 A wird eine Batterie von parallel geschalteten Sichtern gelehrt, die über eine gemeinsame Zuleitung mit Sichtluft versorgt werden. In dieser Sichterbatterie arbeitet der letzte Sichter mit einem wesentlich geringeren Druck als die in der Sichtluftversorgungsleitung vorderen Sichter. Aufgabe der Erfindung ist es daher, einen skalierbaren Sichter zur Verfügung zu stellen, der nicht hoch baut, so dass Hebearbeit gespart wird, und der nicht zum Schwingen neigt, so dass dieser ein gleichmäßiges Feingut mit gleichbleibender Körnungszusammensetzung aus dem Trenngut aussichtet.

Die erfindungsgemäße Aufgabe wird dadurch gelöst, dass mindestens zwei einander gegenüberliegenden Einzelsichter über eine gemeinsame Druckausgleichskammer pneumatisch miteinander verbunden sind, über welche das Sichtgas in die jeweiligen Einströmungskanäle des Einzelsichter strömt. Weitere vorteilhafte Ausgestaltungen sind in den Unteransprüchen zu Anspruch 1 angegeben.

Nach dem Gedanken der Erfindung ist also vorgesehen, dass eine zwischen mehr als einem Einzelsichter angeordnete Druckausgleichskammer vorhanden ist, über welche der mehr als eine Einzelsichter miteinander verbunden ist. Die Druckausgleichskammer macht eine Regelung des individuellen Sichtluftstroms entbehrlich, weil durch die Druckausgleichskammer jeder Einzelsichter mit dem gleichen Sichtluftdruck beaufschlagt wird. Die gemeinsame und zentrale Druckausgleichskammer ist dabei mit jedem Einzelsichter in geometrisch gleicher Weise verbunden, so dass sich auch keine Luftdruckschwankungen aufgrund unterschiedlicher Luftwege zwischen den verschiedenen Einzelsichtern aufbauen können. Durch diesen Aufbau kann ein großer Sichter ersetzt werden durch eine erfindungsgemäße Mehrfachanordnung von miteinander verbundenen, kleineren Sichtern.

In bevorzugter Ausführungsform des erfindungsgemäßen Sichters ist vorgesehen, dass der Sichtgaswiderstand, der den Druckabfall des Sichtgases vom Einströmungskanal zum Ausströmungskanal bei vorgegebenem Sichtgasstrom beschreibt, der mindestens zwei Einzelsichter etwa gleich groß ist. Dabei ist der Sichtgaswiderstand bestimmt durch den durchströmbaren Querschnitt des betreffenden Einzelsichter, die Länge des Luftweges, den die Sichtluft im Einzelsichter zurücklegen muss, sowie die Luftführung. Die Luftführung beschreibt, ob die Sichtluft mehrfach umgelenkt wird oder ob sie in einem idealen zylindrischen Rohr strömt. Die Auswirkungen der geometrischen Form einer Vorrichtung auf dessen Durchströmungswiderstand sind dem Fachmann wohlbekannt, obgleich die Vorhersagbarkeit nicht trivial ist. Durch die Vergleichbarkeit des Sichtluftwiderstands zwischen den verschiedenen Einzelsichtern verringert sich die Neigung zu Regelschwingungen und die Neigung zu Luftdruckschwingungen in der Versorgungsleitung mit Sichtluft und die Sichteffizienz gleicht sich untereinander an.

In bevorzugter Ausfertigung der Erfindung ist der mehr als eine Einzelsichter spiegelverkehrt zueinander aufgebaut, so dass diese sich gegenüberliegen und die gleiche Reaktion auf Anströmung mit Sichtluft zeigen. Dabei ist es vorteilhaft, wenn der mehr als eine Einzelsichter stets paarweise spiegelbildlich zueinander aufgebaut ist. Dabei ist es nicht von Bedeutung, ob die Einzelsichter selbst eine Spiegelsymmetrie aufweisen oder selbst nicht Spiegelsymmetrisch sind, das bedeutet, keine Spiegelebene aufweisen. Die Druckausgleichskammer des erfindungsgemäßen Sichters kann unterschiedlich aufgebaut sein. Es hat sich als vorteilhaft erwiesen, wenn die Druckausgleichskammer unmittelbar mit den Sichtlufteintragsöffnungen des mehr als einen Einzelsichters verbunden ist. Dabei kann es passieren, dass Trenngut auch in die Druckausgleichskammer gelangt. Das passiert durch ungewollte Störungen im Betrieb, durch Abweichungen vom Idealverhalten oder durch kurzeitige Überlast eines Einzelsichter. Um das Trenngut aus der Druckausgleichskammer auslassen zu können, ist vorgesehen, dass in einer bevorzugten Ausführungsform des Sichters die Druckausgleichskammer eine eigene Sichtgutaustragsöffnung aufweist.

In weiterer Ausgestaltung des erfindungsgemäßen Sichters kann vorgesehen sein, dass die mindestens zwei Einzelsichter neben einer Austragsöffnung für Feingut eine weitere Austragsöffnung für eine Mittelgutfraktion aufweisen. Durch den Auslass der Mittelgutfraktion kann die Zusammensetzung des Feinguts in recht präzisem Maße gesteuert werden.

Damit die Druckausgleichskammer zwischen dem mehr als einen Einzelsichter den Druck auf die unterschiedlichen Einzelsichter gleichmäßig verteilt, ist vorgesehen, dass die Druckausgleichskammer über eine Lochblendenwand oder Gitterwand mit den Einströmungskanälen der mindestens zwei Einzelsichter verbunden ist. Die Lochblendenwand oder das Gitter weist einen geringen Sichtluftstromwiderstand auf. Beim Ausgleich wirkt der Luftstromwiderstand eines Einzelsichter wie ein passives Regelungsorgan mit geringer, aber dennoch merklicher Ausgleichsfunktion des Sichtluftstromes, so dass der Druck in der Druckausgleichskammer auf den mehr als einen Einzelsichter zu einem möglichst identischen Sichtluftstrom zwischen den verschiedenen Einzelsichtern führt.

Um die gleichmäßige Anströmung des mehr als einen Einzelsichters zu gewährleisten, kann in bevorzugter Ausführungsform des Sichters vorgesehen sein, dass das Sichtgas, welches über die Druckausgleichskammer in die Einströmungskanäle der mindestens zwei Einzelsichter strömt, exakt mittig zwischen den mindestens zwei Einzelsichtern in die Druckausgleichskammer strömt. Die geometrische Mitte führt zu einer geringeren Neigung zu Luftdruckschwingungen, die für die unterschiedliche Einzelsichter unterschiedliche Auswirkungen haben.

In einer ersten konkreten Ausgestaltung der Erfindung ist vorgesehen, dass Paare voneinander gegenüberliegenden Sichtern als Sichter-Batterie aufgebaut sind, welche paarweise hintereinander liegen und mit derselben Druckausgleichskammer miteinander verbunden sind. Um das abgetrennte Feingut einer weiteren Aufteilung zu unterziehen, kann der Ausströmungskanal aus dem Gehäuse des Einzelsichters für Feingut jeweils mit einem eigenen, diesem Einzelsichter zugeordneten Stabkorbsichter verbunden sein oder es können die Ausströmungskanäle aus dem Gehäuse von mehr als einem Einzelsichter für Feingut in einem gemeinsamen Stabkorbsichter verbunden sein.

Die Erfindung wird anhand der folgenden Figuren näher erläutert. Es zeigt:
- Fig. 1: eine durchbrochene Ansicht auf einen V-Sichter aus dem STAND DER TECHNIK,
- Fig. 2: eine Schnittansicht auf einen erfindungsgemäßen Sichter,
- Fig. 3: der Sichter aus Figur 2 mit zusätzlichen Stabkorbsichtern,
- Fig. 4: eine Ausgestaltung des erfindungsgemäßen Sichters mit einer Batterie-Anordnung,
- Fig. 5: eine Ansicht von oben auf den Sichter nach Figur 2 mit eingezeichneter Schnittlinie,
- Fig. 6: eine Ansicht von oben auf einen erfindungsgemäßen Sichter in einer Kreuz-Anordnung,
- Fig. 7: eine Ansicht von oben auf einen erfindungsgemäßen Sichter in einer Stern-Anordnung.

In **Figur 1** ist ein vertikaler Schnitt durch V-Sichter **1** zum Sichten von körnigem Sichtgut in mindestens eine Fraktion aus Feingut und in eine Fraktion aus Grobgut aus dem STAND DER TECHNIK abgebildet. Dieser bekannte V-Sichter weist ein Gehäuse G auf, in welches mit einem von der Horizontalen abweichenden Winkel α eine für Sichtgas durchlässige Treppenkaskade 8 eingebaut ist. In der Zeichnung rechts neben der Treppenkaskade 8 befindet sich ein Einströmungskanal 3, durch den Sichtgas in das Gehäuse G einströmen kann. Körniges, zu sichtendes Sichtgut fällt über eine oberhalb der Sichtzone SZ an der Oberseite des Gehäuses G vorhandene Sichtguteintragsöffnung 2 für Sichgut auf die Treppenkaskade, wo es über die Kaskaden rieselt und dabei von dem seitlich von rechts einströmenden Sichtgas durchströmt wird. Das in den V-Sichter 1 einströmende Sichtgas, nämlich Luft oder heißes Abgas, verlässt das Gehäuses G über mindestens einen Ausströmungskanal 5a, 5b, wobei das Sichtgas mit Feingut beladenen ist, welches selbst in dem Sichtgas suspendiert ist. Der Treppenkaskade 8 gegenüberliegende und durch eine Sichtzone SZ getrennte, jalousieartig übereinander angeordnete Sichtfluten 7 lenken den Sichtstrom in eine vertikale Richtung, wo das Sichtgut durch die Schwerkraft und das aufströmende Sichtgas in Fraktionen unterschiedlicher Korngröße getrennt wird. Das in dem Sichtgas suspendierte Feingut verlässt den V-Sichter 1 über die Ausströmungskanäle 5a und 5b. Das in der Sichtzone in dem Sichtgas nach unten fallende Grobgut hingegen fällt in eine unterhalb der Sichtzone SZ an der Unterseite des Gehäuses G durch eine Sichtgutaustragsöffnung 4 für das Grobgut nach außen, unterhalb des V-Sichters. Um die Leistung von Sichtern zu skalieren, ist es im Stand der Technik vorgesehen, mehrere Sichter zu betreiben und die Einströmungskanäle 3 der verschiedenen V-Sichter über eine Y-Leitung 6 als Versorgungsleitung, allgemein durch eine Leitung mit Abzweigungen, mit Sichtgas zu versorgen. Dadurch können sich Probleme zur Aufrechterhaltung eines optimalen Betriebszustandes für jeden einzelnen V-Sichter ergeben, wenn in der Versorgungsleitung der Sichtgasdruck an den einzelnen V-Sichtern schon geringfügig unterschiedlich ist.

In **Figur 2** ist eine Schnittzeichnung entlang der in Figur 5 dargestellten Schnittlinie durch einen erfindungsgemäßen Sichter 100 dargestellt. Gemäß der vorliegenden Erfindung ist vorgesehen, dass mindestens zwei einander gegenüberliegenden Einzelsichter 100', 100" über eine gemeinsame Druckausgleichskammer DAK pneumatisch miteinander verbunden sind, über welche das Sichtgas in die jeweiligen Einströmungskanäle 103', 103" der mindestens zwei Einzelsichter 100', 100" strömt. in der hier dargestellten, beispielhaften Variante sind zwei Einzelsichter 100' und 100", die beide Bestandteil des Sichters 100 sind, über die Druckausgleichskammer DAK miteinander verbunden, wobei die gesamte Öffnung der in den Einströmungskanälen vorliegenden Gitterwand 109, 109' frei zur Druckausgleichskammer weit. Dadurch ist der freie Querschnitt der Einströmungskanäle 103, 103' nicht durch einen Rohrleitungsquerschnitt einer Versorgungsleitung verringert. Das hat den Vorteil, dass sich keine Druckschwankungen aufbauen können und so die einzelnen Einzelsichter 100' und 100" mit synchronem Betriebszustand betrieben werden können. Die zwischen den mindestens zwei Einzelsichtern vorhandene Druckausgleichskammer ist begrenzt durch ein Dach D, einem Boden B und einer Rückfläche R (Figur 4) sowie eine hier durch die Schnittlinie nicht dargestellte vordere Wand. In die Druckausgleichskammer führt ein Einströmungskanal 103, der möglichst mittig zwischen den Einzelsichtern 100' und 100" angeordnet ist. Die Einzelsichter 100' und 100" sind ähnlich aufgebaut wie der V-Sichter aus dem Stand der Technik. Diese sichten Grobgut in je eine Fraktion aus Feingut und in eine Fraktion aus Grobgut. Beide Einzelsichter 100', 100" weisen ein zusammenhängendes Gehäuse G auf, in welches mit einem von der Horizontalen abweichenden Winkel α eine für Sichtgas durchlässige Treppenkaskade 108, 108' eingebaut ist. In der Zeichnung zwischen den beiden Treppenkaskaden 108 und 108' befindet sich ein Einströmungskanal 103, durch den Sichtgas in die Druckausgleichskammer DAK einströmen kann. Körniges, zu sichtendes Sichtgut fällt über eine oberhalb der jeweiligen Sichtzone SZ, SZ' je eines Einzelsichters 100', 102" an der Oberseite des Gehäuses G vorhandene Sichtguteintragsöffnung 102, 102" für Sichgut auf die jeweilige Treppenkaskade 108, 108', wo es über die Kaskaden rieselt und dabei von dem zentral einströmenden Sichtgas durchströmt wird. Das in den jeweiligen Einzelsichter einströmende Sichtgas, nämlich Luft oder heißes Abgas, verlässt das Gehäuses G über mindestens einen Ausströmungskanal 105a, 105a', 105b und 105b', wobei das Sichtgas mit Feingut beladenen ist, welches selbst in dem Sichtgas suspendiert ist. Der jeweiligen Treppenkaskade 108, 108' gegenüberliegende und durch eine Sichtzone SZ, SZ' getrennte, jalousieartig übereinander angeordnete Sichtfluten 107, 107' lenken den Sichtstrom in eine vertikale Richtung, wo das Sichtgut durch die Schwerkraft und das aufströmende Sichtgas in Fraktionen unterschiedlicher Korngröße getrennt wird. Das in dem Sichtgas suspendierte Feingut verlässt den jeweiligen Einzelsichter 100', 100" über die Ausströmungskanäle 105a, 105a' und 105b, 105b'. Das in der Sichtzone in dem Sichtgas nach unten fallende Grobgut hingegen fällt in eine je unterhalb der Sichtzone SZ, SZ' an der Unterseite des Gehäuses G vorliegende Sichtgutaustragsöffnung 104, 104' für das Grobgut nach außen, unterhalb des jeweiligen Einzelsichters 100', 100".

In **Figur 3** ist eine Erweiterung des Sichters 100 dargestellt, in welchem auf den Ausströmungskanälen 105a, 105a' je ein Stabkorbsichter 200, 200' aufgesetzt ist, um das in dem Sichtgas suspendierte Feingut weiter aufzutrennen. Die hier dargestellten Größenverhältnisse zwischen Einzelsichter 100', 100" und Stabkorbsichter 200, 200' sind nicht Maßstabsgetreu. Es ist hier im Wesentlichen die Verschaltung dargestellt. Es ist möglich, dass je ein Ausströmungskanälen 105a, 105a' einen eigenen, diesem zugeordneten Stabkorbsichter aufweist. Alternativ ist es auch möglich, dass sich die Ausströmungskanäle 105a und 105a' verbinden und das Sichtgas mit darin suspendiertem Feingut in einen gemeinsamen Stabkorbsichter leiten.

Eine besondere Ausführungsform des erfindungsgemäßen Sichters ist in **Figur 4** als Sichter 300 dargestellt. In diesem sind drei Paarreihen von Einzelsichtern in einer batterieartigen Aufreihung so angeordnet, dass eine zentrale Druckausgleichskammer DAK die sechs Einzelsichter mit Sichtgas versorgt. Dabei ist die Druckausgleichskammer DAK abgegrenzt durch einen Boden B, ein Dach D, eine Rückwand R und eine hier nicht eingezeichnete vordere Wand. Das aus den Einzelsichtern herausfallende Grobgut wird über Förderbänder 150 und 150 abtransportiert, um es zurück in einen Sicht- oder Mahlkreislauf zu geben.

In **Figur 5** ist der Sichter aus Figur 2 in einer Ansicht von oben dargestellt. Die Druckausgleichskammer DAK ist in dieser Ausführungsform der Erfindung vergleichsweise großvolumig im Vergleich zum Volumen der Einzelsichter ausgeführt, wodurch Druckschwanken zwischen den beiden Einzelsichtern vermiede werden. Durch die großvolumige Druckausgleichskammer DAK ist es auch möglich, mehr als zwei Einzelsichter 100', 100" über eine gemeinsame Druckausgleichskammer DAK miteinander pneumatisch zu koppeln. In **Figur 6** sind zwei Paare aus Einzelsichtern 100', 100", 100‴, 100ʺʺ über eine Kreuzanordnung über eine gemeinsame Druckausgleichskammer zu einem Sichter 400 miteinander pneumatisch gekoppelt. Diese Variante ist noch steigerbar, so dass, wie in **Figur 7** dargestellt, sogar 8 Einzelsichter in einer sternförmigen Anordnung zu einem Sichter 500 miteinander gekoppelt sind.

**BEZUGSZEICHENLISTE**

| | | | |
|---|---|---|---|
| 1 | V-Sichter | 103" | Einströmungskanal |
| 2 | Sichtguteintragsöffnung | 104 | Sichtgutaustragsöffnung |
| 3 | Einströmungskanal | 104' | Sichtgutaustragsöffnung |
| 4 | Austragsöffnung | 104" | Sichtgutaustragsöffnung |
| 5a | Ausströmungskanal | 105a | Ausströmungskanal |
| 5b | Ausströmungskanal | 105a' | Ausströmungskanal |
| 6 | Y-Leitung | 105a" | Ausströmungskanal |
| 7 | Sichtflute | 105a"' | Ausströmungskanal |
| 8 | Treppenkaskade | 105b | Ausströmungskanal |
| 9 | Gitterwand | 105b' | Ausströmungskanal |
| | | 105b" | Ausströmungskanal |
| 100 | Sichter | 105b"' | Ausströmungskanal |
| 100' | Einzelsichter | 107 | Sichtfluten |
| 100" | Einzelsichter | 107' | Sichtfluten |
| 102 | Sichtguteintragsöffnung | 108 | Treppenkaskade |
| 102' | Sichtguteintragsöffnung | 108' | Treppenkaskade |
| 102" | Sichtguteintragsöffnung | 109 | Gitterwand |
| 102"' | Sichtguteintragsöffnung | 109' | Gitterwand |
| 103 | Einströmungskanal | 150 | Förderband |
| 103' | Einströmungskanal | 150' | Förderband |
| 200 | Stabkorbsichter | D | Dach |
| 200' | Stabkorbsichter | R | Rückwand |
| 300 | Sichter | G | Gehäuse |
| 400 | Sichter | SZ | Sichtzone |
| 500 | Sichter | DAK | Druckausgleichskammer |
| B | Boden | | |

## Patentansprüche

1. Sichter (100, 300, 400, 500) zum Sichten von körnigem Sichtgut in mindestens eine Fraktion aus Feingut und in eine Fraktion aus Grobgut, aufweisend
- ein Gehäuse (G), in welches mit einem von der Horizontalen abweichenden Winkel (α) eine für Sichtgas durchlässige Treppenkaskade (108, 108') eingebaut ist,
- mindestens einen Einströmungskanal (103) in das Gehäuse (G) für Sichtgas, und
- mindestens einen Ausströmungskanal (105a, 105a', 105b, 105b') aus dem Gehäuse (G) für mit Feingut beladenem Sichtgas,
wobei gegenüberliegend der Treppenkaskade (108, 108') und durch eine Sichtzone (SZ) getrennt jalousieartig übereinander angeordnete Sichtfluten (107, 107') angeordnet sind, und wobei
oberhalb der Sichtzone (SZ) an der Oberseite des Gehäuses (G) eine Sichtguteintragsöffnung (102, 102', 102", 102‴) und
unterhalb der Sichtzone (SZ) an der Unterseite des Gehäuses (G) eine Sichtgutaustragsöffnung (104, 104') für das Grobgut angeordnet sind,
wobei mindestens zwei einander gegenüberliegenden Einzelsichter (100', 100", 100"', 100"") über eine gemeinsame Druckausgleichskammer (DAK) pneumatisch miteinander verbunden sind, über welche das Sichtgas in die jeweiligen Einströmungskanäle (103', 103") der mindestens zwei Einzelsichter (100', 100", 100‴, 100ʺʺ) strömt,
**dadurch gekennzeichnet, dass**
die Druckausgleichskammer (DAK) begrenzt ist durch ein Dach (D), einem Boden (B) und einer Rückfläche (R) sowie eine vordere Wand und wobei
die Druckausgleichskammer (DAK) über eine Lochblendenwand oder Gitterwand (109, 109') mit den Einströmungskanälen (103) der mindestens zwei Einzelsichter (100', 100", 100‴, 100"") verbunden ist.

2. Sichter nach Anspruch 1,
**dadurch gekennzeichnet, dass**
der Sichtgaswiderstand, der den Druckabfall des Sichtgases vom Einströmungskanal (103, 103') zum Ausströmungskanal (105a, 105a', 105a". 105a‴. 105b, 105b', 105b", 105b‴) in einem Einzelsichter (100', 100", 100‴, 100ʺʺ) bei vorgegebenem Sichtgasstrom beschreibt, der mindestens zwei Einzelsichter (100', 100", 100‴, 100"") etwa gleich groß ist.

3. Sichter nach Anspruch 1,
**dadurch gekennzeichnet, dass**
die mindestens zwei Einzelsichter (100', 100", 100‴, 100"") spiegelverkehrt aufgebaut sind und außer dem spiegelverkehrten Aufbau identisch aufgebaut sind.

4. Sichter nach einem der Ansprüche 1 bis 3,
**dadurch gekennzeichnet, dass**
die Druckausgleichskammer (DAK) eine eigene Sichtgutaustragsöffnung Sichtgutaustragsöffnung (104") aufweist.

5. Sichter nach einem der Ansprüche 1 bis 4,
**dadurch gekennzeichnet, dass**
die mindestens zwei Einzelsichter (100', 100", 100‴, 100"") neben einem Ausströmungskanal (105a, 105a') für Sichtgas mit Feingut einen weiteren Ausströmungskanal (105b, 105b') für eine Mittelgutfraktion aufweisen.

6. Sichter nach einem der Ansprüche 1 bis 5,
**dadurch gekennzeichnet, dass**
das Sichtgas, welches über die Druckausgleichskammer (DAK) in die Einströmungskanäle (103, 103') der mindestens zwei Einzelsichter (100', 100", 100‴, 100‴) strömt, exakt mittig zwischen den mindestens zwei Einzelsichtern (100', 100", 100‴, 100‴) in die Druckausgleichskammer (DAK) strömt.

7. Sichter nach einem der Ansprüche 1 bis 6,
**dadurch gekennzeichnet, dass**
Paare voneinander gegenüberliegenden Einzelsichtern (100', 100", 100‴, 100‴) als Sichter-Batterie aufgebaut sind, welche paarweise hintereinander liegen und mit derselben Druckausgleichskammer (DAK) miteinander verbunden sind.

8. Sichter nach einem der Ansprüche 1 bis 6,
**dadurch gekennzeichnet, dass**
Paare voneinander gegenüberliegenden Sichtern im Kreis angeordnet sind, wobei die verschiedenen Paare von Einzelsichtern (100', 100", 100'", 100‴) in einer kreuz- oder sternförmigen Geometrie angeordnet sind.

9. Sichter nach einem der Ansprüche 1 bis 8,
**dadurch gekennzeichnet, dass**
die Ausströmungskanäle (105a, 105a') der mindestens zwei Einzelsichter (100', 100", 100‴, 100‴) für mit Feingut beladenem Sichtgas jeweils mit einem Stabkorbsichter (200) oder mit einem gemeinsamen Stabkorbsichter verbunden sind.

## Claims

1. Separator (100, 300, 400, 500) for separating granular material to be separated into at least one fraction of fine material and into one fraction of coarse material, having
- a housing (G) in which a stepped cascade (108, 108') which is permeable to separating gas is installed at an angle ( ) deviating from the horizontal;
- at least one inflow duct (103) into the housing (G) for separating gas; and
- at least one outflow duct (105a, 105a', 105b, 105b') out of the housing (G) for separating gas charged with fine material;
wherein separating slats (107, 107') which are disposed on top of one another in the manner of Venetian blinds are disposed opposite the stepped cascade (108, 108') and separated by a separating zone (SZ); and wherein
a material inlet opening (102, 102', 102", 102‴) is disposed above the separating zone (SZ) on the upper side of the housing (G); and
a material discharge opening (104, 104') for the coarse material is disposed below the separating zone (SZ) on the lower side of the housing (G),
wherein
at least two mutually opposite individual separators (100', 100", 100‴, 100ʺʺ) are pneumatically interconnected by a common pressure equalization chamber (DAK) by way of which the separating gas flows into the respective inflow ducts (103', 103") of the at least two individual separators (100', 100", 100''', 100ʺʺ),
**characterized in that**
the pressure equalization chamber (DAK) is delimited by a roof (D,) a base (B) and a rear face (R), as well as by a front wall and wherein
the pressure equalization chamber (DAK) is connected to the inflow ducts (103) of the at least two individual separators (100', 100", 100‴, 100ʺʺ) by way of a perforated panel wall or mesh wall (109, 109').

2. Separator according to Claim 1,
**characterized in that**
the separating gas resistances of the at least two individual separators (100', 100", 100‴, 100ʺʺ), the former defining the pressure drop of the separating gas from the inflow duct (103, 103') to the outflow duct (105a, 105a', 105a", 105a"', 105b, 105b', 105b", 105b‴) at a predefined separating gas flow in an individual separator (100', 100", 100''', 100ʺʺ), are approximately identical.

3. Separator according to Claim 1,
**characterized in that**
the at least two individual separators (100', 100", 100‴, 100ʺʺ) are constructed so as to be mirror-inverted and, with the exception of the mirror-inverted construction, are of identical construction.

4. Separator according to one of Claims 1 to 3, **characterized in that**
the pressure equalization chamber (DAK) has a dedicated material discharge opening material discharge opening (104') .

5. Separator according to one of Claims 1 to 4, **characterized in that**
the at least two individual separators (100', 100", 100‴, 100ʺʺ), next to an outflow duct (105a, 105a') for separating gas with fine material, have a further outflow duct (105b, 105b') for a medium material fraction.

6. Separator according to one of Claims 1 to 5, **characterized in that**
the separating gas, which by way of the pressure equalization chamber (DAK) flows into the inflow ducts (103, 103') of the at least two individual separators (100', 100", 100‴, 100‴), flows into the pressure equalization chamber (DAK) so as to be exactly centric between the at least two individual separators (100', 100", 100‴, 100‴).

7. Separator according to one of Claims 1 to 6, **characterized in that**
pairs of mutually opposite individual separators (100', 100", 100‴, 100‴) are constructed as a bank of separators which lie behind one another in pairs and are interconnected by the same pressure equalization chamber (DAK).

8. Separator according to one of Claims 1 to 6, **characterized in that**
pairs of mutually opposite separators are disposed in a circle, wherein the different pairs of individual separators (100', 100", 100‴, 100‴) are disposed in a cruciform or radial geometry.

9. Separator according to one of Claims 1 to 8, **characterized in that**
the outflow ducts (105a, 105a') of the at least two individual separators (100', 100", 100‴, 100‴) for separating gas charged with fine material are in each case connected to one rod-cage separator (200) or to a common rod-cage separator.

## Revendications

1. Séparateur (100, 300, 400, 500) destiné à séparer un matériau granulaire en au moins une fraction de matériau fin et une fraction de matériau grossier, ledit séparateur comportant
- un boîtier (G), dans lequel est installée une cascade d'escaliers (108, 108') perméable au gaz séparateur suivant un angle (α) qui s'écarte de l'horizontale,
- au moins un conduit d'admission (103) menant dans le boîtier (G) et destiné au gaz séparateur, et
- au moins un conduit de sortie (105a, 105a', 105b, 105b') menant hors du boîtier (G) et destiné au gaz séparateur chargé en matériau fin,
des projecteurs de séparation (107, 107') disposés les uns au-dessus des autres à la manière d'un store étant disposés en face de la cascade d'escaliers (108, 108') en étant séparés par une zone de séparation (SZ), et une ouverture d'entrée de matériau (102, 102', 102'', 102‴) étant disposée au-dessus de la zone de séparation (SZ) du côté supérieur du boîtier (G) et
une ouverture de sortie de matériau (104, 104') destinée au matériau grossier étant disposée au-dessous de la zone de séparation (SZ) du côté inférieur du boîtier (G),
au moins deux séparateurs individuels opposés (100', 100", 100''', 100'''') étant reliés pneumatiquement l'un à l'autre par une chambre de compensation de pression commune (DAK), qui permet au gaz séparateur de s'écouler jusque dans les conduits d'entrée respectifs (103', 103'') des au moins deux séparateurs individuels (100', 100'', 100''', 100ʺʺ),
**caractérisé en ce que**
la chambre de compensation de pression (DAK) est délimitée par un toit (D), un fond (B) et une surface arrière (R) ainsi qu'une paroi avant et
la chambre de compensation de pression (DAK) est reliée aux conduits d'admission (103) des au moins deux séparateurs individuels (100', 100'', 100''', 100'''') par une paroi formant panneau perforé ou une paroi formant grille (109, 109').

2. Séparateur selon la revendication 1,
**caractérisé en ce que**
la résistance du gaz séparateur, qui décrit la chute de pression du gaz séparateur du conduit d'admission (103, 103') au conduit de sortie (105a, 105a', 105a'', 105a‴, 105b, 105b' , 105b", 105b‴) dans un séparateur individuel (100', 100", 100''', 100'''') pour un débit de gaz séparateur spécifié, est à peu près égale à celle d'au moins deux séparateurs individuels (100', 100", 100‴, 100ʺʺ).

3. Séparateur selon la revendication 1,
**caractérisé en ce que** les au moins deux séparateurs individuels (100', 100", 100‴, 100ʺʺ) sont construits de manière inversée en miroir et sont également construits de manière identique en dehors de la structure inversée en miroir.

4. Séparateur selon l'une des revendications 1 à 3, **caractérisé en ce que**
la chambre de compensation de pression (DAK) comporte sa propre ouverture de sortie de matériau ouverture de sortie de matériau (104").

5. Séparateur selon l'une des revendications 1 à 4, **caractérisé en ce que**
les au moins deux séparateurs individuels (100', 100", 100‴, 100ʺʺ) comportent, en plus d'un conduit de sortie (105a, 105a') destiné au gaz séparateur pourvu d'un matériau fin, un autre conduit de sortie (105b, 105b') destiné à une fraction de matériau moyen.

6. Séparateur selon l'une des revendications 1 à 5, **caractérisé en ce que**
le gaz séparateur qui s'écoule par la chambre de compensation de pression (DAK) jusque dans les conduits d'admission (103, 103') des au moins deux séparateurs individuels (100', 100", 100‴, 100"`), s'écoule exactement au milieu entre les au moins deux séparateurs individuels (100', 100'', 100''', 100'''') jusque dans la chambre de compensation de pression (DAK) .

7. Séparateur selon l'une des revendications 1 à 6, **caractérisé en ce que**
des paires de séparateurs individuels opposés (100', 100'', 100''', 100'''') sont construites sous la forme d'une batterie de séparateurs, lesquelles sont situées par paires les unes derrière les autres et sont reliées les unes aux autres par la même chambre de compensation de pression (DAK).

8. Séparateur selon l'une des revendications 1 à 6, **caractérisé en ce que**
des paires de séparateurs opposés sont disposées en cercle,
les différentes paires de séparateurs individuels (100', 100", 100''', 100'''') étant disposées selon une géométrie en forme de croix ou d'étoile.

9. Séparateur selon l'une des revendications 1 à 8, **caractérisé en ce que**
les conduits de sortie (105a, 105a') des au moins deux séparateurs individuels (100', 100'', 100''', 100'''') destinés au gaz séparateur chargé en matériau fin sont reliés chacun à un séparateur à panier à tiges (200) ou à un séparateur à panier à tiges commun.
